# EUROPÄISCHE PATENTSCHRIFT

(11) **EP 1 847 194 B1**
(45) Veröffentlichungstag und Bekanntmachung des Hinweises auf die Patenterteilung: **27.04.2011**
(21) Anmeldenummer: 07007745.8
(22) Anmeldetag: 17.04.2007
(51) Int. Cl.: A43D 1/02, A43D 1/06

(54) **Vorrichtung zum Überprüfen der gewählten Längengrössen eines Fussbekleidungsstückes, insbesondere eines Schuhs**
Device for checking the selected lengths of a foot article, in particular of a shoe
Dispositif destiné à la vérification de la longueur choisie d'un article chaussant, en particulier une chaussure

(30) Priorität: 19.04.2006 DE 202006006243 U
(43) Veröffentlichungstag der Anmeldung: 24.10.2007
(73) Patentinhaber: FAGUS-GRECON GRETEN GMBH & CO. KG, 31061 Alfeld (DE)
(72) Erfinder: Greten, Ernst, 31073 Delligsen (DE)
(74) Vertreter: Jabbusch, Matthias

(56) Entgegenhaltungen:
- DE-A1- 19 727 201
- DE-U1- 9 408 879
- GB-A- 655 188
- US-A- 5 914 659

## Beschreibung

Die Erfindung betrifft eine Vorrichtung zum Überprüfen der gewählten Längengröße eines Fußbekleidungsstückes, insbesondere eines Schuhes auf Paßgenauigkeit, mit zumindest einer im Zehenbereich eines in den Schuh eingeführten Fußes angeordneten Anschlageinrichtung, welche einen Anschlag dokumentierende Signalelemente hat.

Für das Wohlbefinden eines Trägers von Fußbekleidungsstücken, insbesondere von Schuhen oder Stiefeln, ist es notwendig, daß die Fußbekleidungsstücke an seine Fußgröße angepaßt sind. Neben der Fußweite kommt dabei insbesondere die Fußlänge in Betracht.

Häufig werden Fußbekleidungsstücke, insbesondere Schuhe, getragen, deren Länge nicht optimal an die Länge des Fußes angepaßt ist. Insbesondere bei Kindern kommt es dabei aufgrund des Wachstums vor, daß Schuhe getragen werden, die zu klein sind. Bei erwachsenen Personen werden häufig falsche Schuhe dann getragen, wenn immer Schuhe nach der gleichen Konfektionsgröße gekauft werden, diese aufgrund verschiedener Hersteller und bei diesen auftretenden Toleranzen aber verschieden groß ausfallen.

Insbesondere für Kinder ist es daher notwendig, die richtige Angepaßtheit der getragenen Schuhe an die Länge der Füße regelmäßig zu kontrollieren. Dies erfolgt meistens durch Befragen des Kindes, dieses kann aber manchmal nicht objektiv Auskunft geben. Das Aufzeichnen von Füßen auf ein Blatt Papier zeigt die Füße im statischen Zustand. Auf das tatsächliche Verhalten des Fußes innerhalb eines Fußes beim Gehen, also im dynamischen Zustand, kann nur schwer rückgeschlossen werden. Im Ergebnis tragen viele Menschen daher Schuhe mit nicht passenden Schuhgrößen.

Aus dem Stand der Technik sind Vorrichtungen mit Anschlageinrichtungen bzw. Anzeigeeinrichtungen bekannt, die jeweils in einem Schuh eingebaut sind. So ist aus der GB 655188 das Einbringen von Farbpartikeln in einen vorderen Bereich einer Schuhsohle bekannt. Die Partikel werden dann ausgeschüttet, wenn der Fuß bis in einen vordersten Bereich der Schuhsohle vorragt und somit ein Anstoßen an der Decksohle des Schuhs droht. Auch in der DE 94 08 879 U1, DE 197 27 201 A1 und US 5,914,659 sind jeweils gattungsgemäße Vorrichtungen gezeigt, die in Schuhe eingebaut sind.

Die in diesen Druckschriften vorgeschlagenen Anzeigevorrichtungen sind somit auf einen Schuh bezogen, sie sind in diesen Schuhen auf umständliche Weise anzuordnen und bei Benutzung in anderen Schuhen gegebenenfalls wieder auszubauen, sofern eine Mehrfachnutzung überhaupt vorgesehen ist.

Der Erfindung liegt die Aufgabe zugrunde, eine Vorrichtung der eingangs genannten Gattung aufzuzeigen, mit der objektiv und auf einfache Weise festgestellt werden kann, ob das getragene Fußbekleidungsstück die richtige Größe hat.

Diese Aufgabe ist erfindungsgemäß dadurch gelöst, daß die Anschlageinrichtung nach Art eines Heftpflasters ausgebildet ist, wobei das Heftpflaster einen Mulbereich hat, welchem die Signalelemente zugeordnet sind.

Bei der erfindungsgemäßen Vorrichtung wird wie im Stand der Technik dem Zehenbereich eines in den Schuh eingeführten Fußes eine Anschlageinrichtung zugeordnet, die also im dynamischen Zustand des Fußes zur Längenkontrolle eingesetzt wird. Somit wird der Fuß während seines tatsächlichen Angeordnetseins im Schuh überprüft. Das Überprüfen erfolgt durch die vorgesehene Anschlageinrichtung, welche Signalelemente aufweist. Schlägt der Fuß an der Anschlageinrichtung an, wird dieser Anschlag durch Signalelemente dokumentiert. Die Anschlageinrichtung kann nun so im Zehenbereich angeordnet werden, daß ein Anschlag dann auftritt, wenn die Größe des Schuhs nicht mehr optimal auf die Länge des Fußes abgestellt ist.

Zur konstruktiven Ausbildung der erfindungsgemäßen Vorrichtung sieht die Erfindung vor, daß die Anschlageinrichtung nach Art eines Heftpflasters ausgebildet ist, wobei das Heftpflaster einen Mullbereich hat, welchem die Signalelemente zugeordnet sind. Der Mullbereich ist ein beispielsweise wattierter Bereich zwischen Abschnitten, die lediglich dem Festkleben der Anschlageinrichtung an dem Zeh dienen. Die Signalelemente sind innerhalb des Mullbereiches angeordnet, daher wird der Mullbereich in dem Abschnitt des Zehs gebracht, welcher an der Innenseite des Schuhs anstoßen würde. Die selbstklebende Anschlageinrichtung wird somit um den Zeh herum geklebt.

Nach der Erfindung kann somit vorgesehen sein, daß die Anschlageinrichtung an einem oder mehreren Zehen befestigt ist. Diese Befestigungsart ist insbesondere dazu geeignet, ein einmaliges Überprüfen der richtigen Schuhgröße vorzunehmen. Dieses einmalige Überprüfen kann beispielsweise in Schuhgeschäften, insbesondere Kinderschuhgeschäften, oder auch zu Hause erfolgen. Die Anschlageinrichtung kann dabei zum Beispiel an wenigstens einem Zeh festgeklebt werden, vorzugsweise ist die Anschlageinrichtung dabei selbstklebend.

Nach einer Weiterbildung der Erfindung kann die Anschlageinrichtung auch im Schuh oder in einem Strumpf befestigbar sein. Die Anschlageinrichtung kann beispielsweise in einen Schuh eingeklebt sein und von Zeit zu Zeit aus dem Schuh herausgenommen werden, um zu prüfen, ob an dieser die freien Enden der Zehen angeschlagen haben. In entsprechender Weise kann eine Anordnung in einem Strumpf erfolgen, wobei dann beispielsweise ein stärkeres Anschlagen von Zehen an der Anschlageinrichtung dokumentierbar ist.

Dem Mullbereich des Heftpflasters kann auf seiner Außenseite ein festes Abdeckelement zugeordnet sein. Dieses bewirkt bei einem Anstoßen an der Innenwand des Schuhs ein definiertes Auslösen der Anschlageinrichtung. Der durch das Abdeckelement herausgebildete Druckpunkt kann relativ weit oben im Bereich des Fußnagels angeordnet sein. Das feste Abdeckelement ist beispielsweise winkelartig ausgebildet und mit einem Winkelschenkel auf dem Fußnagel befestigt. Der andere Winkelschenkel ist dann vor dem vorderen Ende des Zehs angeordnet.

Der Mullbereich kann beispielsweise aus einem plastisch verformbaren Material ausgebildet sein. Stößt der Zeh an der Innenseite des Schuhs an, tritt eine Verformung des Mullbereiches auf. Ist diese Verformung plastisch, so bleibt sie auch dann erhalten, wenn der Fuß wieder aus dem Schuh herausgezogen wird. Die Druckstellen sind an der Anschlageinrichtung erkennbar.

Alternativ kann vorgesehen sein, daß in dem Mullbereich Markierungskörper als Signalelemente eingesetzt sind, welche sich bei einer Druckbelastung bleibend verändern. Die Markierungskörper führen bei einer Druckbelastung zu einer bleibenden Markierung des Mullbereiches. Werden auf mehreren Zehen voneinander unabhängig erfindungsgemäße Vorrichtungen angeordnet, können auch einzelne Zehen hinsichtlich eines Anstoßens an der Innenseite des Schuhes markiert werden. Die Markierungskörper enthalten beispielsweise Farbpartikel, welche bei einer Druckbelastung ausgeschüttet werden. Dieses Ausschütten ist nicht reversibel, wenn der Fuß aus dem Schuh herausgezogen wird. Der Mullbereich einer pflasterartigen Anschlageinrichtung kann zum Beispiel vollständig durchgefärbt sein.

Bei einer Durchfärbung des Mullbereiches kann durch geeignete Ausgestaltung der dem Zeh zugekehrten Rückseite des Mullbereiches verhindert werden, daß eine Färbung des Zehs eintritt. Im Mullbereich kann dabei Lackmuspapier als Indikator eingesetzt werden, das einen gut erkennbaren Farbumschlag in kräftigen Farben aufweist. Die Farbpartikel können in Form von Farbkapseln, Mikroverkapselungen vorliegen. Ausgeschüttete Farbe kann beispielsweise durch ein saugfähiges Papier aufgenommen werden.

Insbesondere bei einem Einsatz von Lackmuspapier können in Mikroverkapselungen auch saure oder basische Stoffe enthalten sein. Treten diese Stoffe, z.B. eine Säure aus, führt auch dies zur Umfärbung des Lackmuspapiers.

Neben einer Verwendung von Markierungskörper sieht eine Alternative der Erfindung vor, daß die Anschlagrichtung zumindest einen elektrischen Schalter umfaßt. Ein elektrischer Schalter kann bei Anstoßen der Zehen an den Innenwänden des Schuhs geschlossen werden. Ein dadurch hergestellter Stromfluß kann Signalelemente ansteuern. Entsprechende Signalelemente können der Anschlagseinrichtung selbst zugeordnet sein, beispielsweise als Speicher im Schuh oder am Körper für die Aufnahme erfolgter Schaltvorgänge. Es ist aber auch möglich, daß die Signalelemente von der Anschlageinrichtung entfernt angeordnet sind und mit dieser über eine Funkverbindung verknüpft sind. Diese Funkverbindung ist vorzugsweise drahtlos ausgebildet, sie zeigt an, wann der Schalter geschlossen ist. Auf diese Weise können Anschläge der Zehen an den Innenseiten der Schuhe in Echtzeit festgestellt werden, beispielsweise dann, wenn der Schuhträger eine Treppe hinauf- oder hinuntergeht. Übertragende Signale können aufgezeichnet werden, beispielsweise in Form eines Zeit-Druck-Diagramms. Auf diese Weise wird durch die erfindungsgemäße Vorrichtung nicht nur das einmalige Anstoßen des Zehs an den Innenwänden des Schuhs angezeigt, also ein Umschlagen in irreversibler Weise, sondern es erfolgt eine Kontrolle in Echtzeit mit Hinweisen auf den tatsächlichen Druckzustand. Verschiedene Tragezustände eines Schuhs sind überprüfbar, neben dem bereits genannten Treppenlaufen auch das Springen, Gehen oder Abbremsen.

Zur weiteren Ausbildung der Erfindung ist schließlich vorgesehen, daß der Mullbereich eine Bauhöhe von etwa 5 mm bis 10 mm aufweisen kann. Mit dieser Bauhöhe kann noch ein Abstand zwischen dem Zeh und einer Innenseite eines Schuhs simuliert werden. Somit ist der möglicherweise gewünschte Abstand zwischen den Zehen und der Innenseite des Schuhs berücksichtigbar.

Ein Ausführungsbeispiel der Erfindung, aus dem sich weitere erfinderische Merkmale ergeben, ist in der Zeichnung dargestellt. Es zeigen:
- Fig. 1:: eine Teilschnittansicht eines in einem Schuh befindlichen Fußes,
- Fig. 2:: eine weitere Teilschnittansicht des im Schuh befindlichen Fußes gemäß Fig. 1 und
- Fig. 3:: eine perspektivische Ansicht einer Vorrichtung zum Überprüfen der gewählten Längengröße eines Fußbekleidungsstückes.

Der in Fig. 1 gezeigte Fuß 1 ist in einen teilweise dargestellten Schuh 2 eingesteckt. Die Zehen 3 des Fußes 1 stehen in den vorderen Fußraum des Schuhs 2 vor, ohne an der Innenseite des Schuhs 2 anzustoßen.

Jeder Zeh 3 ist mit einer Vorrichtung zum Überprüfen der gewählten Längengröße eines Fußbekleidungsstückes, wie in Fig. 3 gezeigt, ausgerüstet. Die Vorrichtung weist eine Anschlageinrichtung 4 auf, welche einen Mullbereich 5 hat. Die Anschlageinrichtung 4 ist wie ein Heftpflaster ausgebildet, das auf seiner in Fig. 3 gezeigten, dem Mullbereich 5 abgewandten Seite mit einer Selbstklebeschicht 6 belegt ist.

Fig. 2 zeigt, daß die Anschlageinrichtung 4 derart um den Zeh 3 herumgeklebt ist, daß der Mullbereich 5 in einem Raumbereich vor dem Zeh 3 angeordnet ist. Die Abschnitte des Zehs 3, die diesem Raumbereich zugekehrt sind, würden bei einem zu kleinen Schuh 2 an der Innenseite des Schuhs 2 anstoßen. In Fig. 2 findet kein Anstoßen statt, zwischen dem Mullbereich 5 und der Innenseite des Schuhs 2 ist noch ein Abstand ausgebildet.

Ist dieser Abstand nicht mehr gegeben und findet ein Anschlagen des Mullbereiches 5 an der Innenseite des Schuhs statt, werden im Mullbereich 5 enthaltene Markierungskörper gestaucht und gequetscht. Diese Markierungskörper enthalten Farbpartikel, welche bei diesem Stauchen und Quetschen ausgeschüttet werden. Wird der Fuß 1 wieder aus dem Schuh herausgenommen, ist dieses Farbausschütten deutlich zu erkennen, so daß für jeden einzelnen Zeh 3 festgestellt werden kann, ob der Schuh 2 zu klein ist oder ob der Schuh 2 passend ausgebildet ist.

## Patentansprüche

1. Vorrichtung zum Überprüfen der gewählten Längengröße eines Fußbekleidungsstückes, insbesondere eines Schuhs auf Paßgenauigkeit, mit zumindest einer im Zehenbereich eines in den Schuh eingeführten Fußes angeordneten Anschlageinrichtung, welche einen Anschlag dokumentierende Signalelemente hat,
**dadurch gekennzeichnet,**
**daß** die Anschlageinrichtung (4) nach Art eines Heftpflasters ausgebildet ist, wobei das Heftpflaster einen Mullbereich (5) hat, welchem die Signalelemente zugeordnet sind.

2. Vorrichtung nach Anspruch 1, **dadurch gekennzeichnet, daß** die Anschlageinrichtung (4) im Schuh (2) oder in einem Strumpf befestigbar ist.

3. Vorrichtung nach Anspruch 1, **dadurch gekennzeichnet, daß** die Anschlageinrichtung (4) an einem oder mehreren Zehen (3) befestigbar ist.

4. Vorrichtung nach einem der vorhergehenden Ansprüche, **dadurch gekennzeichnet, daß** die Anschlageinrichtung (4) selbstklebend ist.

5. Vorrichtung nach einem der vorhergehenden Ansprüche, **dadurch gekennzeichnet, daß** der Mullbereich (5) auf seiner Außenseite ein festes Abdeckelement hat.

6. Vorrichtung nach einem der vorhergehenden Ansprüche, **dadurch gekennzeichnet, daß** der Mullbereich (5) aus einem plastisch verformbaren Material ausgebildet ist.

7. Vorrichtung nach einem der Ansprüche 1 bis 5, **dadurch gekennzeichnet, daß** in dem Mullbereich (5) Markierungskörper als Signalelemente eingesetzt sind, welche sich bei einer Druckbelastung bleibend verändern.

8. Vorrichtung nach Anspruch 7, **dadurch gekennzeichnet, daß** die Markierungskörper Farbpartikel enthalten, welche bei Druckbelastung ausgeschüttet werden.

9. Vorrichtung nach Anspruch 7, **dadurch gekennzeichnet, daß** die Markierungskörper Mikroverkapselungen sind, welche Säure oder basische Stoffe enthalten.

10. Vorrichtung nach einem der Ansprüche 1 bis 4, **dadurch gekennzeichnet, daß** die Anschlageinrichtung (4) zumindest einen elektrischen Schalter umfaßt.

11. Vorrichtung nach Anspruch 10, **dadurch gekennzeichnet, daß** die Signalelemente in der Nähe der Anschlageinrichtung (4) angeordnet sind und mit dieser über eine Kabelverbindung verknüpft sind.

12. Vorrichtung nach Anspruch 10, **dadurch gekennzeichnet, daß** die Signalelemente von der Anschlageinrichtung (4) entfernt angeordnet sind und mit dieser über eine Funkverbindung verknüpft sind.

13. Vorrichtung nach einem der Ansprüche 1 bis 8, **dadurch gekennzeichnet, daß** der Mullbereich (5) eine Bauhöhe von etwa 5 mm bis 10 mm hat.

## Claims

1. A device for testing the chosen length size of an item of clothing for the foot, in particular of a shoe, for accuracy of fit, comprising at least one stop device, which is arranged in the toe area of a foot, which is inserted into the shoe, and which has signal elements, which document a stop,
**characterized in**
**that** the stop device (4) is embodied in the manner of an adhesive bandage, wherein the adhesive bandage has a mull area (5), to which the signal elements are assigned.

2. The device according to claim 1, **characterized in that** the stop device (4) can be attached in the shoe (2) or in a sock.

3. The device according to claim 1, **characterized in that** the stop device (4) can be attached to one or a plurality of toes (3).

4. The device according to one of the preceding claims, **characterized in that** the stop device (4) is self-adhesive.

5. The device according to one of the preceding claims, **characterized in that** the mull area (5) has a fixed cover element on its outer side.

6. The device according to one of the preceding claims, **characterized in that** the mull area (5) is embodied from a plastically deformable material.

7. The device according to one of claims 1 to 5, **characterized in that** marking elements are inserted in
the mull area (5) as signal elements, which change permanently in response to a pressure load.

8. The device according to claim 7, **characterized in that** the marking elements contain color particles, which are poured out in response to a pressure load.

9. The device according to claim 7, **characterized in that** the marking elements are micro-encapsulations, which contain acid or basic substances.

10. The device according to one of claims 1 to 4, **characterized in that** the stop device (4) comprises at least one electric switch.

11. The device according to claim 10, **characterized in that** the signal elements are arranged in the vicinity of the stop device (4) and are linked thereto via a cable connection.

12. The device according to claim 10, **characterized in that** the signal elements are arranged so as to be spaced apart from the stop device (4) and are linked thereto via a radio contact.

13. The device according to one of claims 1 to 8, **characterized in that** the mull area (5) has an overall height of approximately 5 mm to 10 mm.

## Revendications

1. Dispositif destiné à la vérification de la longueur choisie pour un article chaussant, notamment une chaussure au niveau de sa précision d'ajustage, avec au moins un système de butée disposé dans la zone de l'orteil d'un pied introduit dans la chaussure, qui a un élément de signalisation documentant une butée, **caractérisé en ce que** le système de butée (4) est conçu à la manière d'un sparadrap, le sparadrap ayant une zone en canevas (5) à laquelle l'élément de signalisation est associé.

2. Dispositif selon la revendication 1, **caractérisé en ce que** le système de butée (4) peut se fixer dans la chaussure (2) ou dans un bas.

3. Dispositif selon la revendication 1, **caractérisé en ce que** le système de butée (4) peut se fixer sur un ou sur plusieurs orteils (3).

4. Dispositif selon l'une quelconque des revendications précédentes, **caractérisé en ce que** le système de butée (4) est autocollant.

5. Dispositif selon l'une quelconque des revendications précédentes, **caractérisé en ce que** la zone en canevas (5) a sur sa face extérieure un élément de recouvrement fixe.

6. Dispositif selon l'une quelconque des revendications précédentes, **caractérisé en ce que** la zone en canevas (5) est conçue dans une matière à déformation plastique.

7. Dispositif selon l'une quelconque des revendications 1 à 5, **caractérisé en ce que** dans la zone en canevas (5) sont insérés en tant qu'éléments de signalisation des organes de marquage, qui se modifient de façon constante dans le cas d'une contrainte par pression.

8. Dispositif selon la revendication 7, **caractérisé en ce que** les organes de marquage contiennent des particules de couleur, qui se déversent dans le cas d'une contrainte par pression.

9. Dispositif selon la revendication 7, **caractérisé en ce que** les organes de marquage sont des microcapsules contenant de l'acide ou des substances basiques.

10. Dispositif selon l'une quelconque des revendications 1 à 4, **caractérisé en ce que** le système de butée (4) comporte au moins un interrupteur électrique.

11. Dispositif selon la revendication 10, **caractérisé en ce que** les éléments de signalisation sont disposés à proximité du système de butée (4) et sont connectés à ce dernier par l'intermédiaire d'une liaison filaire.

12. Dispositif selon la revendication 10, **caractérisé en ce que** les éléments de signalisation sont disposés loin du système de butée (4) et sont connectés à ce dernier par l'intermédiaire d'une liaison radio.

13. Dispositif selon l'une quelconque des revendications 1 à 8, **caractérisé en ce que** la zone en canevas (5) a une hauteur d'environ 5 mm à 10 mm.
